# EUROPÄISCHE PATENTSCHRIFT

(11) **EP 4 421 275 B1**
(45) Veröffentlichungstag und Bekanntmachung des Hinweises auf die Patenterteilung: **14.01.2026**
(21) Anmeldenummer: 24159185.8
(22) Anmeldetag: 22.02.2024
(51) Int. Cl.: E05D 15/10, E05D 15/56, E05F 15/632, E05F 15/643, E05F 15/646

(54) **SCHIEBETÜR MIT EINEM HEBE-/SCHIEBEELEMENT MIT HÖHENAUSGLEICHENDEN VERFAHRANTRIEB**
SLIDING DOOR WITH A LIFTING/SLIDING ELEMENT WITH HEIGHT-COMPENSATING DISPLACEMENT DRIVE
PORTE COULISSANTE DOTÉE D'UN ÉLÉMENT DE LEVAGE/COULISSANT AVEC ENTRAÎNEMENT À DÉPLACEMENT À COMPENSATION DE HAUTEUR

(30) Priorität: 27.02.2023 DE 102023104714
(43) Veröffentlichungstag der Anmeldung: 28.08.2024
(73) Patentinhaber: SCHÜCO International KG, 33609 Bielefeld (DE)
(72) Erfinder: WEIDNER, Wolfram, 33739 Bielefeld (DE); SCHULZ, Juri, 33609 Bielefeld (DE); BALZER, Harry, 33719 Bielefeld (DE)
(74) Vertreter: Specht, Peter

(56) Entgegenhaltungen:
- EP-A1- 3 608 494
- EP-A1- 3 940 179
- WO-A1-2019/179853

## Beschreibung

Die vorliegende Erfindung betrifft eine Schiebetür nach dem Oberbegriff des Anspruchs 1.

Schiebetüren der gattungsgemäßen Art sind aus der EP 3 608 494 A1 bekannt. Weitere Schiebetüren des Standes der Technik zeigen die EP 3 940 179 A1 und die WO 2019/179 853 A1. Schiebetüren der gattungsgemäßen Art und auch der erfindungsgemäßen Art sind mit einem mit einem in einer vertikalen Stellung ausrichtbaren Blendrahmen und einem relativ zu dem derart ausgerichteten Blendrahmen in dem Blendrahmen relativ zu diesem horizontal verschieblich geführten Flügel versehen.

Die Flügel solcher Schiebetüren können vorzugsweise auch als auch Hebe-/Schiebeflügel ausgebildet sein, wenn sie in dem Blendrahmen relativ zu diesem vertikal höhenverstellbar sind und zudem horizontal verfahrbar angeordnet sind. Sie sind ferner in der Regel mit einer Mehrfachverglasung versehen und weisen vorzugsweise einen umlaufenden Flügelrahmen auf. Derartige Hebe-/Schiebeflügel können so ausgelegt werde, dass jedenfalls das untere Rahmenprofil zumindest in einer Geschlossenstellung im Boden versenkbar ist. Derart ermöglichen sie einen zum Boden hin quasi rahmenlos erscheinenden Abschluss.

Der Hebe-/Schiebeflügel einer solchen Schiebetür wird üblicherweise mittels eines im Blendrahmen untergebrachten Antrieb relativ zum Blendrahmen horizontal in eine geöffnete Position oder in eine geschlossene Position verschoben.

Der Antrieb zum Verschieben des Hebe-/Schiebeflügels wird dabei beim Heben in eine Verfahrstellung des Hebe-/Schiebeflügels und Senken in eine Absenkstellung des Hebe-/Schiebeflügels üblicherweise am Hebe-/Schiebeflügel ein- und ausgekoppelt. Nachteilig bei dieser Lösung sind mögliche Fehlfunktionen beim Kopplungsvorgang.

Es ist somit Aufgabe der Erfindung, konstruktiv einfach einen höhenausgleichenden und im Wesentlichen oder ganz luftdichten Verschluss des Falzraumes zur Verfügung zu realisieren.

Die Erfindung löst diese Aufgabe durch den Gegenstand des Anspruchs 1.

Demnach wird eine Schiebetür geschaffen, welche zunächst folgendes aufweist:
- einen vertikal ausrichtbaren Blendrahmen, der wenigstens zwei vertikale und zumindest einen oberen und einen unteren horizontal ausgerichteten Blendrahmenholm aufweist,
- einen Hebe-/Schiebeflügel, der in dem Blendrahmen verschieblich geführt ist, wobei der Hebe-/Schiebeflügel in der vertikalen Ausrichtung des Blendrahmens in diesem horizontal verschieblich geführt ist,
- wobei der Hebe-Schiebeflügel zwischen einer Absenkposition und einer relativ dazu vertikal höheren Verfahrposition vertikal höhenverstellbar ist,
- wobei der Hebe-/Schiebeflügel einen Flügelrahmen aufweist, der zumindest aus einem unteren horizontalen Flügelrahmenprofil, zwei vertikalen Flügelrahmenprofilen sowie einem oberen horizontalen Flügelrahmenprofil gebildet ist, und
- wobei der Hebe-/Schiebeflügel durch einen Verfahrantrieb horizontal verschiebbar ist, wobei
- eine höhenausgleichende Kopplungseinrichtung vorgesehen ist, durch die der Verfahrantrieb des Hebe-/Schiebeflügels auch während einer vertikalen Positionsverstellung mit dem Hebe-/Schiebeflügel verbunden ist bzw. bleibt.

Dadurch wird eine Schiebetür mit einem Hebe-/Schiebeelement mit höhenausgleichenden Verfahrantrieb geschaffen, bei der mögliche Fehlfunktionen beim Kopplungsvorgang eines Laufwagens des Verfahrantriebs im Blendrahmen und des Hebe-/Schiebeflügels ausgeschlossen sind.

Es ist sodann nach Anspruch 1 weiter vorgesehen, dass die Kopplungseinrichtung eine Dichtklappe aufweist, mit der die auftretenden Höhenunterschiede eines Falzraums zur Verringerung von Luftzug im Falzraum ausgeglichen werden, der sich zwischen dem oberen Querholm des Blendrahmens und dem oberen horizontalen Flügelrahmenprofil durch eine vertikale Bewegung zwischen der Absenk- und Verfahrposition des Hebe-/Schiebeflügels veränderlich ausbildet. Dadurch wird konstruktiv einfach ein höhenausgleichender im Wesentlichen oder ganz luftdichter Verschluss des Falzraumes zur Verfügung gestellt.

Nach dem Kennzeichen des Anspruchs 1 ist dabei vorgesehen, dass die Kopplungseinrichtung zwischen einem Laufwagen des Verfahrantriebs und einer Flügelrahmenanbindung angeordnet ist, wobei die Flügelrahmenanbindung an dem oberen horizontalen Flügelrahmenprofil des Hebe-/Schiebeflügels befestigt ist.

Dadurch entsteht konstruktiv einfach aufgebaute und ebenso einfach zu fertigende Kopplungseinrichtung mit definierten kinematischen Anlenkpunkten.

Nach dem Kennzeichen des Anspruchs 1 ist sodann weiter vorgesehen, dass in der abgesenkten Position des Hebe-/Schiebeflügels der Teil der Dichtklappe in dem Falzraum abgeschwenkt und abgesenkt ist, der an der Flügelrahmenanbindung befestigt ist, während das Ende, das an dem Laufwagen befestigt ist, in der aufgespannten horizontalen Ebene verbleibt, so dass sich die Dichtklappe in einer in Bezug auf die horizontalen Ebene schiefen Ebene in dem Falzraum erstreckt, und den Falzraum derart gegen Luftzug abdichtet.

**In** einer besonders bevorzugten Ausführungsform der Erfindung ist vorgesehen, dass der Verfahrantrieb des Hebe-/Schiebeflügels permanent mit dem Hebe-/Schiebeflügel gekoppelt ist. Durch die permanente Kopplung entsteht ein besonders funktionssicher höhenausgleichender Verfahrantrieb für eine Schiebetür mit einem Hebe-/Schieneflügel.

Ferner kann nach einer weiteren besonders bevorzugten Ausführungsvariante der Erfindung vorgesehen sein, dass die Kopplungseinrichtung eine kinematische Schere umfasst bzw-. aufweist. Die kinematische Schere ermöglicht die Aufnahme großer vertikaler Bewegungen des Hebe-/Schiebeflügels, wie sie beim Anheben und Absenken des Hebe-/Schiebeflügels entstehen, bei gleichzeitig geringen horizontalen Bewegungen zwischen dem Laufwagen und der Flügelrahmenanbindung.

In einer weiteren besonders bevorzugten Ausführungsvariante der Erfindung ist vorgesehen, dass der lange Schenkel und der kurze Schenkel ein "y" bilden. Dadurch ergibt sich eine einfache Kinematik der Kopplungseinrichtung nach dem Viergelenkprinzip.

Weiterhin kann nach einer weiteren besonders bevorzugten Ausführungsvariante der Erfindung vorgesehen sein, dass bei einem als stationär angenommenen Laufwagen die Ortskurve des Drehpunkts der Flügelrahmenanbindung annähernd auf einer senkrechten Linie verläuft. Dadurch ergeben sich vorteilhaft geringe horizontale Bewegungen zwischen dem Laufwagen und der Flügelrahmenanbindung bei einer Anhebe- oder Absenkbewegung des Hebe-/Schiebeflügels.

Ebenfalls kann nach einer weiteren besonders bevorzugten Ausführungsvariante der Erfindung vorgesehen sein, dass die für das Anheben und Absenken der Kopplungseinrichtung erforderlichen Kräfte nahezu unabhängig von gleichzeitig aufgebrachten horizontalen Lasten sind. Dadurch muss der Aktuator, der für das Anheben und Absenken des Hebe-/Schiebeflügels vorgesehen ist, keine oder nur eine geringe zusätzliche Kraft für die Bewegung der Kopplungseinrichtung aufbringen.

In einer weiteren besonders bevorzugten Ausführungsoption der Erfindung ist vorgesehen, dass der Hebe-/Schiebeflügel über den Laufwagen mit Strom versorgt wird, wobei der Laufwagen einen Kopplungspunkt für einen optionalen Stromabnehmer aufweist, der durch Schleifkontakte mit im Blendrahmen angeordnete Stromschienen in Wirkverbindung steht. Dadurch kann eine einfache und komfortable Betätigung der Bewegungen je Hebe-/Schiebeflügel realisiert werden, die in dem jeweiligen Hebe-/Schiebeflügel angebracht sein kann und somit eindeutig einem bestimmten Hebe-/Schiebeflügel zugeordnet ist.

Ferner kann nach einer weiteren besonders bevorzugten Ausführungsvariante der Erfindung vorgesehen sein, dass an der kinematischen Schere die Dichtklappe befestigt ist. Dadurch ergibt sich eine einfache und sichere Montage der Dichtklappe.

Weiterhin kann nach einer weiteren besonders bevorzugten Ausführungsvariante der Erfindung vorgesehen sein, dass die Dichtklappe - insbesondere an einem oder mehreren umlaufenden Randbereichen bzw. Rändern - mit Bürstendichtungen ausgerüstet ist. Dadurch wird eine konstruktive einfache und gut wirksame Dichtung der Dichtklappe geschaffen.

Nach einer weiteren besonders bevorzugten Ausführungsoption der Erfindung ist vorgesehen, dass eine Fixierung der Flügelrahmenanbindung mit dem oberen horizontalen Flügelrahmenprofil in Verschieberichtung des Hebe-/Schiebeflügels formschlüssig durch eine Verriegelungsbrücke erfolgt. Durch die Verriegelungsbrücke ergibt sich eine besonders einfache Montage und Fixierung der Flügelrahmenanbindung an dem oberen horizontalen Flügelrahmenprofil.

Ebenfalls kann nach einer weiteren besonders bevorzugten Ausführungsvariante der Erfindung vorgesehen sein, dass die Verriegelungsbrücke zwei bolzenartige Riegel aufweist, die brückenartig mit einer Verbindungslasche miteinander verbunden sind und dass die Riegel in der Flügelrahmenanbindung senkrecht zur Verschieberichtung des Hebe-/Schiebeflügels verschieblich geführt sind und dafür vorgesehen sind, in zwei Vertiefungen einzugreifen, die in den oberen horizontalen Flügelrahmenprofil eingebracht sind, um so die Flügelrahmenanbindung an dem oberen horizontalen Flügelrahmenholm in Verschieberichtung des Hebe-/Schiebeflügels formschlüssig festzulegen oder zu verriegeln. Dadurch kann die Montage der Flügelrahmenanbindung werkzeuglos und ohne direkten Sichtkontakt durch eine Abwärtsbewegung der Verriegelungsbrücke gegen Verschieben in Verschieberichtung des Hebe-/Schiebeflügels gesichert und mit der umgekehrten Vorgehensweise auch wieder gelöst werden.

Nach einer weiteren besonders bevorzugten Ausführungsvariante der Erfindung ist vorgesehen, dass die Flügelrahmenanbindung in die dafür vorgesehenen Nuten des oberen horizontalen Flügelrahmenprofil eingeschoben ist. Auch dadurch ergibt sich eine einfache Montage der Flügelrahmenanbindung.

Geschaffen wird auch wird ebenfalls durch eine Kopplungseinrichtung zur Verbindung eines Verfahrantriebs eines Hebe-/Schiebeflügels einer Schiebetür gelöst, wobei die Kopplungseinrichtung nach einem der darauf bezogenen Ansprüche ausgebildet ist.

Weitere Vorteile, Merkmale und Einzelheiten der Erfindung ergeben sich aus der nachfolgenden Beschreibung, in der mehrere Ausführungsbeispiele der Erfindung anhand der beiliegenden Figuren näher erläutert werden. Die Erfindung ist nicht darauf beschränkt, sondern umfasst auch nicht in den Figuren aber unter die Ansprüche fallende Ausgestaltungen.

Es zeigen:
- Figur 1:: in a) eine schematische Darstellung einer Schiebetür mit einem Hebe-/Schiebeflügel in Absenkstellung und geschlossener Position, in b) den Hebe-/Schiebflügel aus Fig. 1a in Verfahrstellung und geschlossener Position, in c) den Hebe-Schiebflügel aus Fig. 1a in Verfahrstellung und verschobener Position, in d) den Hebe-Schiebflügel aus Fig. 1a in Verfahrstellung und geöffneter Position, in e) den Hebe-/Schiebeflügel aus Fig. 1a in Absenkstellung und geöffneter Position;
- Figur 2:: eine Draufsicht im Schnitt des Hebe-/Schiebeflügels nach Fig. 1a oder Fig. 1b;
- Figur 3:: eine Seitenansicht im Schnitt des Hebe-/Schiebeflügels nach Fig. 1b, Fig. 1c oder Fig. 1d;
- Figur 4:: in a) eine räumliche Ansicht einer Ausführungsform einer erfindungsgemäßen Schiebtür mit einem Hebe-/Schiebeflügel und einem Verfahrantrieb zum Verschieben des Hebe-/Schiebeflügels; in b) eine Ausschnittsvergrößerung aus Fig. 4a im Schnitt mit einer erfindungsgemäßen Verbindung zwischen einem Laufwagen und einem Hebe-/Schiebeflügel; in c) eine räumliche Ansicht eines Ausschnitts eines oberer horizontaler Flügelrahmenholm des Hebe-/Schiebeflügels, auf den ein Teil der erfindungsgemäßen Verbindung zwischen Laufwagen und Hebe-/Schiebeflügel montiert wird; in d) eine räumliche Ansicht einer ausführungsvariante der erfindungsgemäßen Verbindung zwischen Laufwagen und Hebe-/Schiebeflügel; in e) eine räumliche Ansicht eines Ausschnitt eines oberen horizontalen Blendrahmenholms und eines erfindungsgemäßen Laufwagens; in f) eine Ausschnittsvergrößerung aus Fig. 4.

Die im Folgenden verwendeten Positions- und Lagebezeichnungen, wie z.B. "auf", "vertikal", "horizontal", "rechts", "links" bezieht sich ohne nähere Erläuterung auf eine vertikale Einbaustellung in einer Wand-/Maueröffnung.

Fig. 1a zeigt eine Schiebetür, die einen in eine Wandöffnung einsetzbaren bzw. in Fig. 1 auch eingesetzten gesetzten Blendrahmen 300 aufweist. In dem Blendrahmen 300 ist ein Flügel verschieblich geführt. Der Flügel ist hier beispielhaft als Hebe-/Schiebeflügel 1 ausgebildet.

Der Blendrahmen 300 ist vertikal ausrichtbar und nach Fig. 1 vertikal ausgerichtet. **In** dem Blendrahmen 300 ist der Hebe-/Schiebeflügel 1 verschieblich geführt. Dieses ist in Fig. 1a in einer geschlossenen Position dargestellt, in der der Hebe-/Schiebeflügel 1 einen Durchgang D durch den Blendrahmen 300 verschließt. Neben dem dargestellten Hebe-/Schiebeflügel 1 kann -wie in den Figuren 1a bis 1e dargestellt- ein Festverglasungselement 2 vorgesehen sein. Es können aber auch (nicht dargestellt), eines oder mehrere weitere(s) der Hebe-/Schiebeflügel 1 in dem Blendrahmen bzw. in der Wandöffnung angeordnet sein.

An die Wandöffnung grenzt nach unten im Blendrahmen 300 ein horizontaler Führungskanal 3 an, der eine Fußbodenebene unterschreitet, die hier mit "OKFF" ("Oberkante Fertigfußboden") gekennzeichnet ist. Der Hebe-/Schiebeflügel 1 kann in einer Absenkstellung, wie sie in Fig. 1a dargestellt ist, in den Führungskanal 3 absenkbar sein, beispielsweise derart, dass in der Absenkstellung ein unteres Rahmenprofil (hier nicht dargestellt, siehe Fig. 3) des Hebe-/Schiebeflügels 1 nicht sichtbar ist.

Der Hebe-/Schiebeflügel 1 kann ferner relativ zu und auf einem ersten, höhenniveauveränderbaren Rollenelement 50 verschiebbar sein. Dazu kann es an seiner Unterseite eine schienenartige Lauffläche aufweisen.

Der Hebe-/Schiebeflügel 1 kann durch eine Höhenniveauveränderung aus einer Absenkstellung heraus in eine höhere Verfahrstellung werden. Hier kann der Hebe-/Schiebeflügel 1 kann durch eine Höhenniveauveränderung des ersten Rollenelements 50, die in Fig. 1b, Fig. 1c und Fig. 1d dargestellt ist und die noch kurz beispielhaft beschrieben wird - aus dem Führungskanal 3 - also aus einer Absenkstellung - heraus in eine Verfahrstellung auf die Fußbodenebene OKFF gebracht werden. Aus der Verfahrstellung kann der Hebe-/Schiebeflügel 1 aus der in Fig. 1a dargestellten, geschlossenen Position in eine hier den Durchgang D öffnende, verschobene Position -wie in Fig. 1d dargestellt- verfahren werden. Dazu weist der Führungskanal 3 hier ein zweites Rollenelement 60 auf, das mit dem ersten Rollenelement 50 fluchtet. Es kann dazu ferner ein Höhenverstellungsantrieb vorgesehen sein (hier nicht dargestellt)
In Fig. 1c ist dargestellt, wie der Hebe-/Schiebeflügel 1 in der Verfahrstellung die geschlossene Position verlassen hat und in Richtung der Festverglasung 2 verschoben ist. Dabei ist ein Teil des Hebe-/Schiebeflügels 1 auf dem ersten Rollenelement 50 geführt und ein anderer Teil des Hebe-/Schiebeflügels 1 auf dem zweiten Rollenelement 60 geführt, dass -wie in Fig. 1e dargestellt- optional ebenfalls sein Höhenniveau verändern kann.

In Fig. 1d hat der Hebe-/Schiebeflügel 1 in seiner Verfahrstellung die geöffnete Position erreicht. In Fig. 1e ist dargestellt, dass der Hebe-/Schiebeflügel 1 in der geöffneten Position optional auch in eine Absenkstellung abgesenkt werden kann.

In Fig. 2 ist eine Draufsicht im Schnitt des Hebe-/Schiebeflügels 1 nach Fig. 1a oder Fig. 1b dargestellt. In die Wandöffnung ist ein Blendrahmen 300 eingesetzt. Dieser weist in einer vertikalen Ausrichtung vorzugsweise wenigstens zwei vertikale und zwei oder mehr horizontal ausgerichtete Blendrahmenholme auf. In Fig. 2 sind die zwei seitlichen vertikalen Blendrahmenholme 310, 320 dargestellt sind. Es ist auch ein mittlerer vertikaler Blendrahmenholm 350 im Schnitt dargestellt, der zu einem festen Flächenelement, vorzugsweise zu der Festverglasung 2, gehören kann.

Es ist ferner ein Bodenholm 330 - auch Schwelle oder Schellenholm genannt - dargestellt. Dieser kann beispielhaft mit seiner Oberkante bündig zu der Fußbodenebene OKFF ausgebildet sein -um einen vorteilhaften barrierefreien Durchgang zu ermöglichen- und somit vom Führungskanal 3 vollständig aufgenommen sein kann.

Der linke vertikale Blendrahmenholm 310 und der rechte vertikale Blendrahmenholm 320 können jeweils zwei Schalen 311, 312 bzw. 321, 322 aufweisen, die jeweils über Isolierstege 313, 323 miteinander verbunden sind. Die Schalen 311, 312 bzw. 321, 322 können dabei - wie in Fig. 2 dargestellt - aus geometrisch identischen Profilen gefertigt sein. Dies ist vorteilhaft aber nicht zwingend. Die Schalen 311, 312 bzw. 321, 322 können eine oder mehrere Hohlkammern aufweisen. Die Isolierstege 313, 323 sind vorzugsweise aus einem Kunststoffwerkstoff hergestellt. Die Schalen 311, 312 bzw. 321, 322 sind vorzugsweise aus einem Leichtmetall durch einen Strangpressprozess hergestellt. Alternativ können die Schalen 311, 312 bzw. 321, 322 auch aus einem anderen Werkstoff und /oder durch einen anderen Fertigungsprozess hergestellt sein.

Die so gebildeten seitlichen vertikalen Blendrahmenholme 310, 320 des Blendrahmens 300 weisen jeweils hier eine E-förmige Querschnittsgeometrie auf, die hier im ausgebildeten Blendrahmen 300 spiegelbildlich zueinander angeordnet sind. Ein erster linker Falzraum 314 und ein zweiter linker Falzraum 315 sowie ein erster rechter Falzraum 324 und ein zweiter rechter Falzraum 325 können jeweils mit einem verrastbaren Abdeckprofil 316, 326 verschlossen sein.

Im Beispiel der Fig. 2 ist im Bereich der Festverglasung 2 der zweite rechte Falzraum 325 des rechten vertikalen Blendrahmenholms 320 mit dem Abdeckprofil 326 verschlossen, während im Bereich des Hebe-/Schiebeflügels 1 der erste linke Falzraum 314 des linken vertikalen Blendrahmenholms 310 mit dem Abdeckprofil 316 verschlossen ist. Das Abdeckprofil 316, 326 ist vorzugsweise aus einem Leichtmetall durch einen Strangpressprozess hergestellt. Alternativ kann das Abdeckprofil 316, 326 auch aus einem anderen Werkstoff und /oder durch einen anderen Fertigungsprozess hergestellt sein.

Die Festverglasung 2 ist in einen Einfassrahmen 200 eingesetzt. Die Falzräume 211, 221 des Einfassrahmens 200 sind mit elastischen Dichtungen, die sich jeweils an die Festverglasung 2 schmiegen, gegen die Umgebung abgedichtet.

Von dem Einfassrahmen 200 der Festverglasung 2 sind hier ein linkes vertikales Einfassprofil 210 und ein rechtes vertikales Einfassprofil 220 dargestellt. Der Einfassrahmen der 200 der Festverglasung 2 kann noch weitere Einfassprofile aufweisen. Denkbar wären z.B. ein oberes und ein unteres Einfassprofil (jeweils hier nicht dargestellt). Das Einfassprofil 210, 220 ist vorzugsweise aus einem Kunststoffwerkstoff durch einen Extrusionsprozess hergestellt. Alternativ kann das Einfassprofil 210, 220 auch aus einem anderen Werkstoff und /oder durch einen anderen Fertigungsprozess hergestellt sein.

Die Festverglasung 2 greift mit ihrem rechten vertikalen Einfassprofil 220 des Einfassrahmens 200 in den zweiten rechten Falzraum 325 des rechten vertikalen Blendrahmenholms 320 ein. Die dabei entstehenden Spalte zwischen dem Einfassprofil 220 und dem Falzraum 325 sind jeweils mit einem Dichtungsprofil abgedichtet.

Die Festverglasung 2 greift hier ferner mit ihrem linken vertikalen Einfassprofil 210 in einen Falzraum 351 ein, der von dem mittig vertikal angeordneten Blendrahmenholm 350 gebildet wird. Der mittig vertikale Blendrahmenholm 350 begrenzt gemeinsam mit dem Abdeckprofil 316, das den ersten linken Falzraum 314 im Bereich des linken vertikalen Blendrahmenholms 310 verschließt, den Durchgang D.

In dem Falzraum 351 des mittig vertikal angeordneten Blendrahmenholms 350 ist ein Einfassrahmenhalteprofil 352 eingesetzt und mit dem Blendrahmenholm 350 vorzugsweise fest verbunden. Die feste Verbindung kann dabei durch eine stoffschlüssige Verbindung, wie z.B. Verkleben hergestellt sein. In das Einfassrahmenhalteprofil 352 ist das linke vertikale Einfassprofil 210 des Einfassrahmens 200 der Festverglasung 2 eingesetzt und über eine oder mehrere Formschlussverbindungen mit dem Einfassrahmenhalteprofil 352 fest verbunden. Die entstehenden Spalte sind durch entsprechende Dichtungsprofile abgedichtet.

Ein Flächenelement - hier als Verglasung ausgebildet - des Hebe-/Schiebeflügels 1 ist in einen Flügelrahmen 100 eingesetzt. Die Falzräume 111, 121 des Flügelrahmens 100 sind mit elastischen Dichtungen, die sich jeweils an das Flächenelement schmiegen, gegen die Umgebung abgedichtet.

Von dem Flügelrahmen 100 des Flächenelements des Hebe-/Schiebeflügels 1 sind hier ein linkes vertikales Flügelrahmenprofil 110 und ein rechtes vertikales Flügelrahmenprofil 120 dargestellt. Der Flügelrahmen der 100 der Verglasung des Hebe-/Schiebeflügels 1 kann noch weitere Flügelrahmenprofile aufweisen. Denkbar wäre z.B. ein oberes horizontales Flügelrahmenprofil 140 und ein unteres horizontales Führungsrahmenprofil (hier jeweils nicht dargestellt, siehe Fig. 3). Die Flügelrahmenprofile 110, 120, 140, 150 sind vorzugsweise aus einem Kunststoffwerkstoff durch einen Extrusionsprozess hergestellt. Alternativ können die Flügelrahmenprofile 110, 120, 140, 150 auch aus einem anderen Werkstoff und /oder durch einen anderen Fertigungsprozess hergestellt sein.

Das Flächenelement des Hebe-/Schiebeflügels 1 greift mit ihrem linken vertikalen Flügelrahmenprofil 110 in den zweiten linken Falzraum 315 des linken vertikalen Blendrahmenholmes 310 ein. Das linke, vertikale Flügelrahmenprofil 110 kann mit einer Schutzkappe 111 versehen sein, die hier auf das Flügelrahmenprofil 110 aufgerastet ist. Die dabei entstehenden Spalte zwischen dem Flügelrahmenprofil 110 und dem Falzraum 315 sind jeweils mit einem Dichtungsprofil abgedichtet.

Das Flächenelement des Hebe-/Schiebeflügels 1 greift hier ferner mit ihrem rechten vertikalen Flügelrahmenprofil 120 in einen Falzraum 131 ein, der von einem Abschlussprofil 130 gebildet wird.

In dem Falzraum 131 des Abschlussprofils 130 ist ein Halteprofil 132 eingesetzt und mit dem Abschlussprofil 130 vorzugsweise fest verbunden. Die feste Verbindung kann dabei durch eine stoffschlüssige Verbindung, wie z.B. Verkleben hergestellt sein. In das Halteprofil 132 ist das rechte vertikale Flügelrahmenprofil 120 des Flächenelements des Hebe-/Schiebeflügels 1 eingesetzt und über eine oder mehrere Formschlussverbindungen mit dem Halteprofil 132 fest verbunden. Die entstehenden Spalte sind durch entsprechende Dichtungsprofile abgedichtet.

In Fig. 3 ist eine Seitenansicht des Hebe-/Schiebeflügels 1 im Schnitt dargestellt. Von dem Blendrahmen 300 sind hier der Bodenholm 330 sowie ein oberer Querholm 340 dargestellt.

Der obere Querholm 340 kann ähnlich zu dem linken vertikalen Blendrahmenholm 310 (siehe Fig. 2) und dem rechten vertikalen Blendrahmenholm 320 (siehe ebenfalls Fig. 2) aufgebaut sein. Dies ist vorteilhaft, aber nicht zwingend. Abweichend zu den vertikalen Blendrahmenholmen 310, 320 weist der obere Querholm 340 jeweils in einer ersten Schale 341 und in einer zweiten Schale 342 wenigstens eine oder - wie in Fig. 3 dargestellt - mehrere Führungsflächen 343, 344 auf.

Die Führungsflächen 343, 344 sind Teil einer Führungslagerung 40 des Hebe-/Schiebeflügels 1. Es sei an dieser Stelle darauf hingewiesen, dass die Führungslagerung 40 der Hebe-/Schiebeflügel 1 lediglich entlang der Führungsflächen 343, 344 beim Verschieben aus der geschlossenen Position in die geöffnete Position führt, jedoch nicht trägt, d.h. insbesondere nicht die Gewichtskraft des Hebe-/Schiebeflügels 1 aufnimmt. Die Führungslagerung 40 wirkt in Bezug auf ein Verschieben des Hebe-/Schiebeflügels 1 dementsprechend nach dem Prinzip einer Loslagerung.

Die Führungslagerung 40 kann einen oder mehrere Laufwagen 41 aufweisen, an dem bzw. an denen wenigstens eine oder mehrere -hier zwei- Führungsrollen 42, 43 drehbar gelagert angeordnet sind, die an den Führungsflächen 343, 344 abwälzen können und dadurch den Hebe-/Schiebeflügel 1 im oberen Bereich beim Verschieben führen. Der Hebe-/Schiebeflügel 1 kann somit auch in seinem oberen Bereich eine Führung relativ zum Blendrahmen 300 und einen Verfahrantrieb 600 (hier nicht dargestellt, siehe Fig. 4a) aufweisen.

In dem jeweiligen Laufwagen 41 kann ein Riemenschloss 46 integriert sein, mit dem ein Zugmittel (hier nicht dargestellt, siehe Fig. 4a und 4b) eines Zumittelgetriebes an dem Laufwagen 41 festgelegt ist, so dass der Laufwagen 41 über das Zugmittelgetriebe aktuatorisch verfahren werden kann.

Das Flächenelement des Hebe-/Schiebeflügels 1 greift in einen Falzraum des oberen horizontalen Flügelrahmenprofils 140 ein und ist durch Dichtungsprofile gegen die Umgebung abgedichtet. Ferner ist das Flächenelement des Hebe-/Schiebeflügels 1 zum einem Falzraum 345 der zweiten Schale 342 des oberen horizontalen Blendrahmenholms 340 durch zwei Bürstendichtungen 346, 347 abgedichtet. Dadurch wird in Bezug auf eine vertikale Bewegung des Hebe-/Schiebeflügels 1, die bei einem Anheben des Hebe-/Schiebeflügels 1 aus der Absenkstellung in die Verfahrstellung und umgekehrt beim Absenken aus der Verfahrstellung in die Absenkstellung entsteht, eine flexible, unempfindliche und vorteilhafte Dichtung geschaffen.

Der Falzraum 348 der ersten Schale 341 ist im Bereich des Durchgangs D hier durch ein verrastbares Abdeckprofil 349 verschlossen.

Der Bodenholm 330 kann -wie in Fig. 3 dargestellt- analog zu dem linken vertikalen Blendrahmenholm 310 (siehe Fig. 2) und dem rechten vertikalen Blendrahmenholm 320 (siehe ebenfalls Fig. 2) aufgebaut sein. Dies ist vorteilhaft, jedoch nicht zwingend.

Demzufolge kann der Bodenholm 330 zwei Schalen 331, 332 aufweisen, die je-weils über einen Isoliersteg 333 miteinander verbunden sind. Die Schalen 331, 332 bzw. können dabei -wie in Fig. 3 dargestellt- aus geometrisch identischen Profilen gefertigt sein. Dies ist vorteilhaft aber nicht zwingend. Die Schalen 331, 332 können eine oder mehrere Hohlkammern aufweisen. Der Isoliersteg 333 ist vorzugsweise aus einem Kunststoffwerkstoff hergestellt. Die Schalen 331, 332 sind vorzugsweise aus einem Leichtmetall durch einen Strangpressprozess hergestellt. Alternativ können die Schalen 331, 332 auch aus einem anderen Werkstoff und /oder durch einen anderen Fertigungsprozess hergestellt sein.

Der so gebildete Bodenholm 330 des Blendrahmens 300 weist jeweils hier eine E-förmige Querschnittsgeometrie auf. Ein linker Falzraum 334 ist hier mit einem verrastbaren Abdeckprofil 335 verschlossen, das den Boden des Durchgangs D bildet. Ein rechter Falzraum 336 nimmt das erste, höhenveränderbare Rollenelement 50 und das zweite Rollenelement 60 auf.

Der Bodenholm 330 ist vorzugsweise in den Führungskanal 3 eingesetzt, derart dass der Bodenholm 330 vollständig vom Führungskanal 3 aufgenommen ist und dadurch vorteilhaft von außen nicht sichtbar ist.

In den Fig. 4a ist der obere Abschnitt der Schiebetür mit einem Hebe-/Schiebeflügel 1 dargestellt, der hier vorzugsweise als Hebe-/Schiebeelement ausgebildet ist.

Zum Verfahren des Hebe-/Schiebeflügels 1 kann ein Verfahrantrieb 600 vorgesehen sein, der einen Aktuator aufweist, der hier über ein Zugmittel auf den Hebe-/Schiebeflügel 1 wirkt. Der Aktuator ist vorzugsweise als Elektromotor ausgebildet, während das Zugmittel vorzugsweise als Zahnriemen ausgebildet ist. Das Zugmittel ist an dem Laufwagen 41 vorzugsweise durch das Riemenschloss 46 befestigt. Der Verfahrantrieb 600 kann ferner ein Getriebe aufweisen. Der Verfahrantrieb 600 kann durch eine Steuerung gesteuert werden, deren Betätigungseinrichtung bevorzugt am oder im Flügelrahmen 100 des Hebe-/Schiebeflügels 1 angebracht ist (hier nicht dargestellt).

Dargestellt sind der Verfahrantrieb 600 des Hebe-/Schiebeflügels 1 sowie eine höhenausgleichende Kopplungseinrichtung 500, die zwischen dem Laufwagen 41 des Verfahrantriebs 600 und dem oberen horizontalen Flügelrahmenprofil 140 des Hebe-/Schiebeflügels 1 angeordnet ist und diese verbindet. Der Zahnriemen des Verfahrantriebs 600 des Hebe-/Schiebeflügels 1 kann an dem Laufwagen 41 mit dem Riemenschloss 46 befestigt sein. Ferner ist auch eine Verriegelungseinrichtung 400 dargestellt, mit der der der Hebe-Schiebeflügel 1 gegen eine Bewegung in horizontaler Richtung verriegelbar ist.

In Fig. 4b ist die Kopplungseinrichtung 500 aus Fig. 4a vergrößert dargestellt. Die Kopplungseinrichtung 500 verbindet den Laufwagen 41 über eine kinematische Schere 501 mit einer Flügelrahmenanbindung 502. Vorzugsweise verbindet die Koppeleinrichtung 500 den Laufwagen 41 über die kinematische Schere permanent. Die Kopplungseinrichtung 500 verbindet also den Verfahrantrieb 600 mit dem Hebe-Schiebeflügel auch während einer vertikalen Positionsverstellung des Hebe-/Schiebeelements.

Durch die kinematische Schere 501 wird eine in vertikaler Richtung bewegliche Kopplungseinrichtung 500 geschaffen, die den Falzraum 345 zwischen dem Hebe-/Schiebeflügel 1 und dem Laufwagen 41 überbrückt, der sich in der abgesenkten Stellung des Hebe-/Schiebeflügels 1 ergibt. Dadurch sind fehleranfällige Kopplungsvorgänge zwischen dem Laufwagen 41 und dem jeweiligen Hebe-/Schiebeflügel 1, wie sie nach dem Stand der Technik erforderlich sind, ausgeschlossen.

Die kinematische Schere 501 ermöglicht somit die Aufnahme großer vertikaler Bewegungen des Hebe-/Schiebeflügels 1, wie sie beim Anheben und Absenken des Hebe-/Schiebeflügels 1 entstehen, bei gleichzeitig geringen horizontalen Bewegungen zwischen dem Laufwagen 41 und der Flügelrahmenanbindung 502.

Derart wird eine permanente Kopplung zwischen dem Hebe-/Schiebeflügel 1 und dem Laufwagen 41 des Antriebs des Hebe-/Schiebeflügels 1 geschaffen, die sich durch eine sichere Kraftübertragung und definierte Endlagen auch bei über die Zeit veränderlichen baulichen Gegebenheiten auszeichnet.

Die kinematische Schere 501 kann einen langen Schenkel 503 sowie einen kurzen Schenkel 504 aufweisen. Der lange Schenkel 503 kann mit der Flügelrahmenanbindung 502 drehgelenkig und mit dem Laufwagen schiebegelenkig verbunden sein, wobei die Schieberichtung des langen Schenkels 503 parallel zur Schieberichtung des Hebe-/Schiebeflügels 1 vorgesehen ist, wie dies beispielhaft in den Figuren 4e und 4f dargestellt ist. Der kurze Schenkel 504 kann jeweils drehgelenkig an dem langen Schenkel 503 und an dem Laufwagen 41 verbunden. Der lange Schenkel 503 und der kurze Schenkel 504 bilden somit vorzugsweise eine Art "y". Insofern ergeben sich vorzugsweise drei feste Drehpunkte, jeweils im Laufwagen 41, in der Flügelrahmenanbindung 502 sowie zwischen dem langen Schenkel 503 und dem kurzen Schenkel 504 sowie eine gleitende Verbindung zwischen dem langen Schenkel 503 und dem Laufwagen 41.

Bei einem als stationär angenommenen Laufwagen 41 verläuft damit die Ortskurve des Drehpunkts der Flügelrahmenanbindung 502 annähernd auf einer senkrechten Linie. Dadurch ergeben sich vorteilhaft geringe horizontalen Bewegungen zwischen dem Laufwagen 41 und der Flügelrahmenanbindung 502 bei einer Anhebe- oder Absenkbewegung des Hebe-/Schiebeflügels 1.

Die für das Anheben und Absenken erforderlichen Kräfte sind dadurch nahezu unabhängig von gleichzeitig aufgebrachten horizontalen Lasten.

Es kann vorgesehen sein, dass der Hebe-/Schiebeflügel 1 über den Laufwagen 41 mit Strom versorgt wird. Dazu weist der Laufwagen 41 einen Kopplungspunkt für einen optionalen Stromabnehmer auf, der durch Schleifkontakte mit im Blendrahmen angeordnete Stromschienen in Wirkverbindung steht. Da sich der Laufwagen 41 synchron mit dem Hebe-/Schiebeflügel 1 bewegt, kann dann eine einfache Kabelverbindung von den Schleifkontakten über die kinematische Schere 501 und den Laufwagen 41 zur Flügelrahmenanbindung 502 hergestellt werden. Die Stromschienen können über Speisekontakte im oberen Querholm 340 des Blendrahmens 300 mit Strom versorgt werden. Zu den Details der Stromversorgung des Hebe-/Schiebeflügels 1 über Schleifkontakte und Stromschienen sei an dieser Stelle auf die DE ... verwiesen.

Die Kopplungseinrichtung 500 weist eine Dichtklappe 505 auf. Die Dichtklappe 500 kann an der kinematischen Schere 501 befestigt sein (siehe insbesondere Fig. 4d).

Die Dichtklappe 505 kann in der angehobenen Position des Hebe-/Schiebeflügels 1 im Wesentlichen in einer aufgespannten horizontalen Ebene liegen bzw. ausgerichtet sein, also in Bezug auf das jeweilige Koordinatensystem in Fig. 4a und Fig. 4b in einer x-z-Ebene oder parallel zu der x-z-Ebene.

In der abgesenkten Position des Hebe-/Schiebeflügels 1 ist erfindungsgemäß der Teil der Dichtklappe 505 in dem Falzraum 345 abgesenkt, der an der Flügelrahmenanbindung 502 befestigt ist, während das Ende, das an dem Laufwagen 41 befestigt ist, in der oder parallel zur x-z-Ebene verbleibt, so dass sich die Dichtklappe 505 in einer in Bezug auf die x-z-Ebene schiefen Ebene in dem Falzraum 345 erstreckt, wie dies in Fig. 4a und Fig. 4b dargestellt ist und den Falzraum 345 derart vorzugsweise ganz oder im Wesentlichen gegen Luftzug abdichtet bzw. einen solchen gut verringert.

Dabei kann die Dichtklappe 505 derart bemessen, dass der Falzraum 345 auch senkrecht zur Ebene des Flächenelements oder der Verglasung -also in Richtung der z-Achse in Bezug auf das jeweilige Koordinatensystem in den Figuren 4a und 4b- abgedichtet werden kann.

Sofern die Dichtklappe 505 an der kinematischen Schere 501 befestigt ist, erstreckt sich die Dichtklappe 505 vorzugsweise parallel zu dem langen Schenkel 503 der kinematischen Schere 501, wie dies in Fig. 4b und 4d dargestellt ist. Da der lange Schenkel 503 der kinematische Schere 501 in der angehobenen Position des Hebe-/Schiebeflügels 1 sich ebenfalls in oder parallel zur x-z-Ebene erstreckt, erstreckt sich somit auch die Dichtklappe 505 in dieser Ebene, wenn sich der Hebe-/Schiebeflügel 1 in der angehobenen Position befindet und in einer schiefen Ebene zu der x-z-Ebene, wenn sich der Hebe-/Schiebeflügel 1 in seiner abgesenkten Position befindet.

Die Dichtklappe 505 gleicht also quasi auftretende Höhenunterschiede des Falzraums 345 aus, der sich zwischen dem oberen Querholm 340 des Blendrahmens 300 und dem oberen horizontalen Flügelrahmenprofil 140 durch eine vertikale Bewegung zwischen der Absenk- und Verfahrposition des Hebe-/Schiebeflügels 1 ausbildet. Dadurch stellt die Dichtklappe 505 in jeder Stellung des Hebe-/Schiebeflügels 1 die Luftdichtigkeit des Falzraumes 345 sicher. Die Dichtklappe 505 schließt quasi in ihrer Schrägstellung den gesamten oder im Wesentlichen den gesamten Querschnitt des sich beim Heben und Absenken vergrößernden und verkleinernden Spaltes im Falzraumbereich zwischen der Oberseite des oberen Flügelrahmenholms und der Unterseite des oberen vertikalen Blendrahmenholms ab. Seitlich können Schenkel der Holme oder andere Einrichtungen diesen dann im Wesentlichen im Querschnitt rechteckigen Spalt bzw. Falzraum ergänzend verschließen. Um eine optimale Dichtwirkung zu erzielen, kann die Dichtklappe 505 mit Bürstendichtungen 506 ausgerüstet sein.

Es kann weiterhin vorgesehen sein, dass eine Fixierung der Flügelrahmenanbindung 502 mit dem oberen horizontalen Flügelrahmenprofil 140 in Verschieberichtung des Hebe-/Schiebeflügels formschlüssig durch eines oder mehrere Verriegelungsbrücke 507 erfolgt, wie dies in den Figuren 4b, 4d und insbesondere in Fig. 4c dargestellt ist.

Die Verriegelungsbrücke 507 weist wenigstens einen oder hier zwei bolzenartige Riegel 508a, b auf, die brückenartig mit einer Verbindungslasche 509 miteinander verbunden sind. Die Riegel 508a, b sind in der Flügelrahmenanbindung 502 senkrecht zur Verschieberichtung des Hebe-/Schiebeflügels 1 verschieblich geführt und sind dafür vorgesehen, in zwei dafür Vertiefungen 510a, b einzugreifen, die in den oberen horizontalen Flügelrahmenprofil 140 eingebracht sind, um so die Flügelrahmenanbindung 502 an dem oberen horizontalen Flügelrahmenholm in Verschieberichtung des Hebe-/Schiebeflügels formschlüssig festzulegen oder zu verriegeln.

Durch die Verriegelungsbrücke 507 ergibt sich eine besonders einfache Montage und Fixierung der Flügelrahmenanbindung 502 an dem oberen horizontalen Flügelrahmenprofil 140, wie dies in Fig. 4d dargestellt ist. Die Flügelrahmenanbindung 502 wird dazu bei angehobene Hebe-/Schiebeflügel 1 in die dafür vorgesehenen Nuten 511a, b des oberen horizontalen Flügelrahmenprofil 140 eingeschoben und kann dann werkzeuglos und ohne direkten Sichtkontakt durch eine Abwärtsbewegung der Verriegelungsbrücke 507 gegen Verschieben in Verschieberichtung des Hebe-/Schiebeflügels 1 gesichert und mit der umgekehrten Vorgehensweise auch wieder gelöst werden.

### Bezugszeichenliste

- 1: Hebe-/Schiebeflügel
- 2: Festverglasung
- 3: Führungskanal

- 40: Führungslagerung
- 41: Laufwagen
- 42: Führungsrolle
- 43: Führungsrolle
- 44: Profilschiene
- 45: Bolzen
- 46: Riemenschloss

- 100: Flügelrahmen
- 110: vertikales Flügelrahmenprofil
- 111: Falzraum
- 112: Schutzkappe

- 120: vertikales Flügelrahmenprofil
- 121: Falzraum

- 130: Abschlussprofil
- 131: Falzraum
- 132: Halteprofil

- 140: oberes horizontales Flügelrahmenprofil

- 150: unteres horizontales Flügelrahmenprofil
- 151: Profilauflage

- 200: Einfassrahmen
- 210: vertikales Einfassprofil
- 211: Falzraum
- 220: vertikales Einfassprofil
- 221: Falzraum
- 230: horizontales Einfassprofil

- 300: Blendrahmen
- 310: vertikaler Blendrahmenholm
- 311: Schale
- 312: Schale
- 313: Isoliersteg
- 314: Falzraum
- 315: Falzraum
- 316: Abdeckprofil

- 320: vertikaler Blendrahmenholm
- 321: Schale
- 322: Schale
- 323: Isoliersteg
- 324: Falzraum
- 325: Falzraum
- 326: Abdeckprofil

- 330: Bodenholm
- 331: Schale
- 332: Schale
- 333: Isoliersteg
- 334: Falzraum
- 335: Abdeckprofil
- 336: Falzraum
- 337: Nut
- 338: Bürstendichtung
- 339: Bürstendichtung

- 340: oberer Querholm
- 341: Schale
- 342: Schale
- 343: Führungsfläche
- 344: Führungsfläche
- 345: Falzraum
- 346: Bürstendichtung
- 347: Bürstendichtung
- 348: Falzraum
- 349: Abdeckprofil

- 350: vertikaler Blendrahmenholm
- 351: Falzraum
- 352: Einfassrahmenhalteprofil
- 400: Verriegelungseinrichtung

- 500: Kopplungseinrichtung
- 501: kinematische Schere
- 502: Flügelrahmenanbindung
- 503: langer Schenkel
- 504: kurzer Schenkel
- 505: Dichtklappe
- 506: Bürstendichtung
- 507: Verriegelungsbrücke
- 508a, b: Riegel
- 509: Verbindungslasche
- 510a, b: Vertiefung
- 511a, b: Nut

- 600: Verfahrantrieb

- A: Schwenkachse
- OKFF: Fußbodenebene
- D: Durchgang
- α: Schwenkwinkel

## Patentansprüche

1. Schiebetür, welche wenigstens folgendes aufweist:
a. einen vertikal ausrichtbaren Blendrahmen (300), der wenigstens zwei vertikale und zumindest einen oberen und einen unteren horizontal ausrichtbaren Blendrahmenholm(e) (310, 320, 330, 340) aufweist,
b. zumindest einen Hebe-/Schiebeflügel (1), der in dem Blendrahmen (300) verschieblich geführt ist, wobei der Hebe-/Schiebeflügel (1) in der vertikalen Ausrichtung des Blendrahmens (300) in diesem horizontal verschieblich geführt ist,
c. wobei der Hebe-Schiebeflügel (1) zwischen einer Absenkposition und einer relativ dazu vertikal höheren Verfahrposition vertikal höhenverstellbar ist;
d. wobei der Hebe-/Schiebeflügel (1) einen Flügelrahmen (100) aufweist, der zumindest aus einem unteren horizontalen Flügelrahmenprofil (150), zwei vertikalen Flügelrahmenprofilen (110, 120) sowie einem oberen horizontalen Flügelrahmenprofil (140) gebildet ist, und
e. wobei der Hebe-/Schiebeflügel (1) durch einen Verfahrantrieb (600) horizontal verschiebbar ist und
f. eine höhenausgleichende Kopplungseinrichtung (500) vorgesehen ist, durch die der Verfahrantrieb (600) des Hebe-/Schiebeflügels (1) während einer vertikalen Positionsverstellung mit dem Hebe-/Schiebeflügel (1) verbunden ist, und
g. die Kopplungseinrichtung (500) eine Dichtklappe (505) aufweist, mit der die auftretenden Höhenunterschiede des Querschnitts eines Falzraums (345) zur Verringerung von Luftzug im Falzraum ausgeglichen werden, der sich zwischen dem oberen Querholm (340) des Blendrahmens (300) und dem oberen horizontalen Flügelrahmenprofil (140) durch eine vertikale Bewegung zwischen der Absenk- und Verfahrposition des Hebe-/Schiebeflügels (1) veränderlich ausbildet,
**dadurch gekennzeichnet, dass**
h. die Kopplungseinrichtung (500) zwischen einem Laufwagen (41) des Verfahrantriebs (600) und einer Flügelrahmenanbindung (502) angeordnet ist, wobei die Flügelrahmenanbindung (502) an dem oberen horizontalen Flügelrahmenprofil (140) des Hebe-/Schiebeflügels (1) befestigt ist, und
i. in der abgesenkten Position des Hebe-/Schiebeflügels (1) ein Teil der Dichtklappe (505) in dem Falzraum (345) abgeschwenkt und abgesenkt ist, der an der Flügelrahmenanbindung (502) befestigt ist, während ein Ende, das an dem Laufwagen (41) befestigt ist, in der aufgespannten horizontalen Ebene verbleibt, so dass sich die Dichtklappe (505) in einer in Bezug auf die horizontalen Ebene schiefen Ebene in dem Falzraum (345) erstreckt, und den Falzraum (345) derart gegen Luftzug abdichtet.

2. Schiebetür nach Anspruch 1, **dadurch gekennzeichnet, dass** der Verfahrantrieb (600) des Hebe-/Schiebeflügels (1) permanent mit dem Hebe-/Schiebeflügel (1) gekoppelt ist.

3. Schiebetür nach Anspruch 1 oder 2, **dadurch gekennzeichnet, dass** die Dichtklappe (505) in der angehobenen Position des Hebe-/Schiebeflügels (1) im Wesentlichen in einer aufgespannten horizontalen Ebene liegt.

4. Schiebetür nach einem der Ansprüche 1 bis 4, **dadurch gekennzeichnet, dass** die Dichtklappe (505) derart bemessen ist, dass der Falzraum (345) auch senkrecht zur Ebene des Flächenelements oder der Verglasung abgedichtet ist.

5. Schiebetür nach einem der vorstehenden Ansprüche, **dadurch gekennzeichnet, dass** die Kopplungseinrichtung (500) eine kinematische Schere (501) umfasst und dass der Laufwagen (41) mit der Flügelrahmenanbindung (502) durch die kinematische Schere (501) verbunden ist.

6. Schiebetür nach Anspruch 5, **dadurch gekennzeichnet, dass** die kinematische Schere (501) einen langen Schenkel (503) sowie einen kurzen Schenkel (504) aufweist, wobei der lange Schenkel (503) und der kurze Schenkel (504) eine Art "y" bilden, wobei ferner der lange Schenkel (503) mit der Flügelrahmenanbindung (502) drehgelenkig und mit dem Laufwagen (41) schiebegelenkig verbunden ist, wobei die Schieberichtung des langen Schenkels (503) parallel zur Schieberichtung des Hebe-/Schiebeflügels (1) vorgesehen ist und wobei der kurze Schenkel (504) jeweils drehgelenkig mit dem langen Schenkel (503) und an dem Laufwagen (41) verbunden ist.

7. Schiebetür nach einem der Ansprüche 1 bis 6, **dadurch gekennzeichnet, dass** bei einem als stationär angenommenen Laufwagen (41) die Ortskurve des Drehpunkts der Flügelrahmenanbindung (502) annähernd auf einer senkrechten Linie verläuft.

8. Schiebetür nach einem der vorstehenden Ansprüche, **dadurch gekennzeichnet, dass** der Hebe-/Schiebeflügel (1) über den Laufwagen (41) mit Strom versorgt wird, wobei der Laufwagen (41) einen Kopplungspunkt für einen optionalen Stromabnehmer aufweist, der durch Schleifkontakte mit im Blendrahmen (300) angeordneten horizontal verlaufenden Stromschienen in Wirkverbindung setzbar ist/steht.

9. Schiebetür nach einem der Ansprüche 5 bis 8, **dadurch gekennzeichnet, dass** an der kinematischen Schere (501) die Dichtklappe (505) befestigt ist und/oder dass Dichtklappe (505) mit einer oder mehreren Bürstendichtungen (506) ausgerüstet ist.

10. Schiebetür nach einem der vorstehenden Ansprüche, **dadurch gekennzeichnet, dass** eine Fixierung der Flügelrahmenanbindung (502) mit dem oberen horizontalen Flügelrahmenprofil (140) in Verschieberichtung des Hebe-/Schiebeflügels formschlüssig durch eine Verriegelungsbrücke (507) erfolgt, wobei die Verriegelungsbrücke (507) vorzugsweise einen oder mehrere bolzenartige Riegel (508a, b) aufweist, die brückenartig mit einer Verbindungslasche (509) miteinander verbunden sind.

11. Schiebetür nach Anspruch 10, **dadurch gekennzeichnet, dass** die Riegel (508a, b) in der Flügelrahmenanbindung (502) senkrecht zur Verschieberichtung des Hebe-/Schiebeflügels (1) verschieblich geführt sind und dafür vorgesehen sind, in zwei Vertiefungen (510a, b) einzugreifen, die in den oberen horizontalen Flügelrahmenprofil (140) eingebracht sind, um so die Flügelrahmenanbindung (502) an dem oberen horizontalen Flügelrahmenholm (140) in Verschieberichtung des Hebe-/Schiebeflügels (1) formschlüssig festzulegen oder zu verriegeln.

12. Schiebetür nach einem der vorstehenden Ansprüche, **dadurch gekennzeichnet, dass** die Flügelrahmenanbindung (502) in die dafür vorgesehenen Nuten (511a, b) des oberen horizontalen Flügelrahmenprofil (140) eingeschoben ist.

## Claims

1. Sliding door comprising at least the following:
a. a vertically alignable blind frame (300) comprising at least two vertical and at least one upper and one lower horizontally alignable blind frame spar(s) (310, 320, 330, 340),
b. at least one lifting/sliding wing (1) which is guided slidably in the blind frame (300), the lifting/sliding wing (1) being guided horizontally slidably in the blind frame (300) in the vertical alignment of the latter,
c. wherein the lifting/sliding wing (1) is vertically adjustable in height between a lowering position and a vertically higher displacement position relative thereto;
d. wherein the lifting/sliding wing (1) comprises a wing frame (100) which is formed at least from a lower horizontal wing frame profile (150), two vertical wing frame profiles (110, 120) and an upper horizontal wing frame profile (140), and
e. wherein the lifting/sliding wing (1) is horizontally slidable by a displacement drive (600) and
f. a height-compensating coupling device (500) is provided, by means of which the displacement drive (600) of the lifting/sliding wing (1) is connected to the lifting/sliding wing (1) during a vertical position adjustment, and
g. the coupling device (500) comprises a sealing flap (505), with which the occurring height differences of the cross section of a rebate space (345) are compensated for to reduce draughts in the rebate space, which is variably formed between the upper cross spar (340) of the blind frame (300) and the upper horizontal wing frame profile (140) by a vertical movement between the lowering and displacement position of the lifting/sliding wing (1),
**characterised in that**
h. the coupling device (500) is arranged between a running carriage (41) of the displacement drive (600) and a wing frame connection (502), the wing frame connection (502) being attached to the upper horizontal wing frame profile (140) of the lifting/sliding wing (1) and
i. in the lowered position of the lifting/sliding wing (1), one part of the sealing flap (505) in the rebate space (345) which is attached to the wing frame connection (502) is swivelled down and lowered, while one end of the sealing flap (500) which is attached to the running carriage (41) is lowered, remains in the horizontal plane, so that the sealing flap (505) extends in the rebate space (345) in a plane which is inclined with respect to the horizontal plane, and thus seals the rebate space (345) against draughts.

2. Sliding door according to claim 1, **characterised in that** the displacement drive (600) of the lifting/sliding wing (1) is permanently coupled to the lifting/sliding wing (1).

3. Sliding door according to claim 1 or 2, **characterised in that** the sealing flap (505) lies essentially in a stretched horizontal plane in the lifted position of the lifting/sliding wing (1).

4. Sliding door according to one of claims 1 to 4, **characterised in that** the sealing flap (505) is dimensioned in such a way that the rebate space (345) is also sealed perpendicular to the plane of the surface element or the glazing.

5. Sliding door according to one of the preceding claims, **characterised in that** the coupling device (500) includes a kinematic shears (501) and the running carriage (41) is connected to the wing frame connection (502) by the kinematic shears (501).

6. Sliding door according to claim 5, **characterised in that** the kinematic shears (501) comprise a long leg (503) and a short leg (504) wherein the long leg (503) and the short leg (504) form a kind of "y", wherein further the long leg (503) is connected to the wing frame connection (502) in a pivoting manner and to the running carriage (41) in a sliding manner, the sliding direction of the long leg (503) being provided parallel to the sliding direction of the lifting/sliding wing (1) and wherein the short leg (504) is connected to the long leg (503) and to the running carriage (41) in a pivoting manner.

7. Sliding door according to one of claims 1 to 6, **characterised in that,** with a running carriage (41) assumed to be stationary, the locus curve of the pivot point of the wing frame connection (502) runs approximately on a vertical line.

8. Sliding door according to one of the preceding claims, **characterised in that** the lifting/sliding wing (1) is supplied with power via the running carriage (41), wherein the running carriage (41) comprises a coupling point for an optional power collector, which is/is operatively connectable by sliding contacts to horizontally extending power rails arranged in the blind frame (300).

9. Sliding door according to one of claims 5 to 8, **characterised in that** the sealing flap (505) is attached to the kinematic shears (501) and/or the sealing flap (505) is equipped with one or more brush seals (506).

10. Sliding door according to one of the preceding claims, **characterised in that** the wing frame connection (502) is fixed to the upper horizontal wing frame profile (140) in the direction of displacement of the lifting/sliding wing in a form-fitting manner by means of a locking bridge (507) wherein the locking bridge (507) comprises preferably one or more bolt-like latches (508a, b) which are connected to one another in a bridge-like manner with a connection tab (509).

11. Sliding door according to claim 10, **characterised in that** the bolts (508a, b) are guided slidably in the wing frame connection (502) perpendicular to the direction of displacement of the lifting/sliding wing (1) and are provided to engage in two depressions (510a, b), which are made in the upper horizontal wing frame profile (140) in order to thus fix or lock the wing frame connection (502) to the upper horizontal wing frame spar (140) in the direction of displacement of the lifting/sliding wing (1) in a form-fitting manner.

12. Sliding door according to one of the preceding claims, **characterised in that** the wing frame connection (502) is inserted into the grooves (511a, b) provided for this purpose in the upper horizontal wing frame profile (140).

## Revendications

1. Porte coulissante comportant:
a. un châssis dormant (300) pouvant être orienté verticalement, qui comprend au moins deux montants de châssis dormant verticaux et au moins une traverse de châssis dormant horizontale supérieure et une autre inférieure (310, 320, 330, 340) ;
b. au moins un vantail relevable et coulissant (1) qui est guidé en translation dans le châssis dormant (300), lequel vantail relevable et coulissant (1) est guidé en translation à l'horizontale dans le châssis dormant (300) dans l'orientation verticale de celui-ci ;
c. dans laquelle le vantail relevable et coulissant (1) est réglable en hauteur verticalement entre une position descendue et une position de déplacement plus haute que celle-ci à la verticale ;
d. dans laquelle le vantail relevable et coulissant (1) comporte un châssis de vantail (100) qui est formé d'au moins un profilé de châssis de vantail horizontal inférieur (150), deux profilés de châssis de vantail verticaux (110, 120) et un profilé de châssis de vantail horizontal supérieur (140) et
e. le vantail relevable et coulissant (1) peut être déplacé horizontalement par un entraînement de déplacement (600) et
f. il est prévu un dispositif de couplage (500) équilibrant la hauteur par lequel l'entraînement de déplacement (600) du vantail relevable et coulissant (1) est relié au vantail relevable et coulissant (1) pendant un changement de position vertical, et
g. le dispositif de couplage (500) comprend un volet d'étanchéité (505) avec lequel les différences de hauteur qui se forment dans la section d'une feuillure (345) sont compensées afin de réduire le courant d'air dans la feuillure qui se forme de façon variable entre la traverse supérieure (340) du châssis dormant (300) et le profilé de châssis de vantail horizontal supérieur (140) par un mouvement vertical entre la position descendue et la position de déplacement du vantail relevable et coulissant (1),
**caractérisée en ce que**
h. le dispositif de couplage (500) est disposé entre un chariot (41) de l'entraînement de déplacement (600) et une liaison au châssis de vantail (502), laquelle liaison au châssis de vantail (502) est fixée sur le profilé de châssis de vantail horizontal supérieur (140) du vantail relevable et coulissant (1), et
i. dans la position descendue du vantail relevable et coulissant (1), une partie du volet d'étanchéité (505) fixée sur la liaison au châssis de vantail (502) est basculée et descendue dans la feuillure (345), tandis qu'une extrémité fixée au chariot (41) reste dans le plan horizontal défini, de sorte que le volet d'étanchéité (505) s'étend dans un plan oblique par rapport au plan horizontal dans la feuillure (345) et assure ainsi l'étanchéité de la feuillure (345) contre le courant d'air.

2. Porte coulissante selon la revendication 1, **caractérisée en ce que** l'entraînement de déplacement (600) du vantail relevable et coulissant (1) est couplé de façon permanente avec le vantail relevable et coulissant (1).

3. Porte coulissante selon la revendication 1 ou 2, **caractérisée en ce que** le volet d'étanchéité (505) se trouve sensiblement dans un plan horizontal défini dans la position relevée du vantail relevable et coulissant (1).

4. Porte coulissante selon l'une des revendications 1 à 4, **caractérisée en ce que** le volet d'étanchéité (505) est dimensionné de telle manière que l'étanchéité de la feuillure (345) est assurée aussi perpendiculairement au plan de l'élément de panneau ou du vitrage.

5. Porte coulissante selon l'une des revendications précédentes, **caractérisée en ce que** le dispositif de couplage (500) comprend un compas cinématique (501) et **en ce que** le chariot (41) est relié à la liaison au châssis de vantail (502) par le compas cinématique (501).

6. Porte coulissante selon la revendication 5, **caractérisée en ce que** le compas cinématique (501) comporte un bras long (503) et un bras court (504), le bras long (503) et le bras court (504) formant une sorte de « y », le bras long (503) étant en outre relié à la liaison au châssis de vantail (502) par une articulation pivotante et au chariot (41) par une articulation coulissante, le sens de translation prévu du bras long (503) étant parallèle au sens de translation du vantail relevable et coulissant (1) et le bras court (504) étant relié par une articulation pivotante respective au bras long (503) et au chariot (41).

7. Porte coulissante selon l'une des revendications 1 à 6, **caractérisée en ce que**, en supposant que le chariot (41) soit stationnaire, le lieu géométrique de localisation du centre de rotation de la liaison au châssis de vantail (502) passe approximativement sur une ligne verticale.

8. Porte coulissante selon l'une des revendications précédentes, **caractérisée en ce que** le vantail relevable et coulissant (1) est alimenté en électricité via le chariot (41), lequel chariot (41) présente un point de couplage pour un collecteur de courant en option, qui peut être mis/est mis en liaison active par des frotteurs de contact avec des rails d'alimentation horizontaux disposés dans le châssis dormant (300).

9. Porte coulissante selon l'une des revendications 5 à 8, **caractérisée en ce que** le volet d'étanchéité (505) est fixé au compas cinématique (501) et/ou **en ce que** le volet d'étanchéité (505) est équipé d'un ou plusieurs joints à brosse (506).

10. Porte coulissante selon l'une des revendications précédentes, **caractérisée en ce que** la liaison au châssis de vantail (502) est fixée au profilé de châssis de vantail horizontal supérieur (140) dans le sens de translation du vantail relevable et coulissant par engagement positif au moyen d'un pont de verrouillage (507), lequel pont de verrouillage (507) comporte de préférence une ou plusieurs targettes (508a, b) en forme de goujon qui sont reliées les unes aux autres par une patte de liaison (509) pour former un pont.

11. Porte coulissante selon la revendication 10, **caractérisée en ce que** les targettes (508a, b) sont guidées en translation dans la liaison au châssis de vantail (502) perpendiculairement au sens de translation du vantail relevable et coulissant (1) et sont conçues pour se mettre en prise dans deux renfoncements (510a, b) formés dans le profilé de châssis de vantail horizontal supérieur (140) pour fixer ou verrouiller ainsi par engagement positif la liaison au châssis de vantail (502) sur la traverse horizontale supérieure du châssis de vantail (140) dans le sens de translation du vantail relevable et coulissant (1).

12. Porte coulissante selon l'une des revendications précédentes, **caractérisée en ce que** la liaison au châssis de vantail (502) est insérée dans les rainures (511a, b) du profilé de châssis de vantail horizontal supérieur (140) prévues à cette fin.
